# FASCICULE DE BREVET EUROPEEN

(11) **EP 1 813 365 B1**
(45) Date de publication et mention de la délivrance du brevet: **18.05.2011**
(21) Numéro de dépôt: 07101169.6
(22) Date de dépôt: 25.01.2007
(51) Int. Cl.: B22C 9/04

(54) **Procédé de fabrication de pièce de turbomachine comportant des orifices d'évacuation d'air de refroidissement**
Verfahren zur Herstellung eines Teils einer Strömungsmaschine, das Auslassöffnungen zur Kühlung umfasst
Method of manufacturing a turbomachine part comprising cooling air outlets

(30) Priorité: 27.01.2006 FR 0650292
(43) Date de publication de la demande: 01.08.2007
(73) Titulaire: SNECMA, 75015 Paris (FR)
(72) Inventeur: Alaux, Thierry, 91330 Yerres (FR); Huchin, Patrick, 95180 Menucourt (FR); Rosset, Patrice, 77720 La Chapelle Gauthier (FR); Soulalioux, Boris, 69850 SAINT MARTIN EN HAUT (FR)
(74) Mandataire: David, Daniel

(56) Documents cités:
- EP-A- 1 616 642

## Description

La présente invention concerne le refroidissement de pièces de turbomachines par film d'air.

Pour accroître les performances d'un moteur à turbine à gaz, on est amené à augmenter la température des gaz en sortie de la chambre de combustion. Les pièces du moteur balayées par ces gaz sont alors soumises à des contraintes thermomécaniques élevées. On les protège en faisant circuler de l'air de refroidissement prélevé au compresseur dans des canaux disposés sous la paroi et en évacuant celui-ci dans la veine gazeuse par des orifices de faible diamètre ménagés de manière à former une pellicule de gaz protectrice entre la paroi et le flux de gaz chaud. Les pièces concernées par ce traitement sont essentiellement les secteurs de distributeur, constitués d'une ou plusieurs pales radiales entre deux plates-formes en secteurs d'anneau délimitant la veine gazeuse, ainsi que les aubes mobiles des premiers étages de turbine. La tenue mécanique et la durée de vie des pièces s'en trouvent augmentées par ce moyen.

Les orifices sont généralement des perçages de forme cylindrique, pratiqués dans des zones appropriées de la paroi à protéger. Afin d'améliorer la formation de la pellicule d'air le long de la paroi, on donne à ces perçages une forme évasée au niveau de sa surface. Ces trous sont donc constitués de deux parties distinctes : une partie cylindrique calibrant le flux d'air et une partie conformée de manière à diffuser et orienter le flux d'air afin de favoriser l'écoulement dans la zone de formation de la pellicule de refroidissement. Des exemples de tels orifices sont illustrés dans les brevets US6183199, EP 228338 et US 4197443.

Une méthode de fabrication connue consiste à réaliser ces perçages en deux temps ; on commence par usiner la partie évasée de l'orifice par électroérosion, technique désignée aussi par le sigle EDM pour electrodischarge machining, puis on en perce le fond au moyen d'un faisceau laser, par exemple, pour réaliser un canal cylindrique.

Selon la technique EDM, une électrode est placée à distance de la surface à éroder et des décharges électriques sont produites entre celle-ci et la pièce. Ces décharges entraînent des particules de matière et érodent progressivement la surface de la pièce. La forme de la cavité obtenue dépend de la géométrie de l'électrode qui peut être tronconique, par exemple à section rectangulaire, ou plus complexe avec des portions arrondies comme on le voit dans les documents US 6.183.199 ou EP228.338. La deuxième partie, calibrée, est réalisée soit avec la même électrode soit au moyen d'un faisceau laser.

On rencontre avec cette technique les problèmes suivants.

L'électrode, quelle que soit sa forme, même si elle permet de réaliser à l'intérieur de la cavité des portions de paroi arrondies, ne peut empêcher que des arêtes vives subsistent. Ces arêtes sont le siège de concentrations de contraintes et présentent des risques d'amorces de criques.

Pour des raisons principalement économiques, on réalise les orifices en série au moyen d'électrodes découpées dans une plaque et qui sont donc disposées en rangée. Une telle pratique ne permet pas une optimisation individuelle de la géométrie des orifices en fonction du profil local les environnant.

Il n'est pas possible de réaliser ce type d'orifice dans les zones d'accès réduit. C'est le cas notamment lorsqu'il s'agit de réaliser des perçages le long des pales d'un secteur de distributeur bipale dans le canal inter aubes. Comme dans cette zone la forme évasée des orifices est indispensable, il n'est alors pas possible de réaliser des secteurs de distributeur bipales par fonderie en une seule pièce. On fabrique chaque aubage séparément et on les soude ensemble pour former le secteur de distributeur. Le coût de fabrication est alors plus élevé.

Le brevet EP 1616642 décrit un procédé pour réaliser des orifices de refroidissement dans la paroi d'une aube. On insère dans le modèle en cire des points dont la forme correspondant à celle des orifices souhaités. Ce procédé implique des interventions sur le moule délicates à réaliser.

On résout ces problèmes conformément à l'invention, avec un procédé de réalisation d'orifices d'évacuation de fluide de refroidissement dans la paroi d'une pièce fabriquée selon la technique de la fonderie à la cire perdue avec formation d'un modèle dans un moule à cire, la paroi comportant une surface interne et une surface externe, les orifices comportant une première portion débouchant à la surface externe de la paroi. Ce procédé est caractérisé par le fait qu'il consiste à ménager dans le modèle en cire des cavités correspondant aux premières portions desdits orifices de la pièce, par le moyen de protubérances dans le moule à cire ayant une forme avec des zones de raccordement rayonnées ayant un profil courbe, complémentaire à celle des dites premières portions, de telle sorte que le modèle présente lesdites cavités et que la pièce en sortie de fonderie comporte les dites premières portions des orifices préformées, puis à usiner dans la pièce venue de fonderie une seconde portion d'orifice, mettant en communication le fond de la première portion d'orifice avec la surface interne de la paroi.

En réalisant cette portion d'orifice sur le modèle en cire de la pièce, de telle sorte qu'elle soit formée par fonderie, on peut optimiser sa forme aisément pour chaque émission sur le profil de la veine. On peut éviter la mise en oeuvre lourde et coûteuse de la technique d'électroérosion et une telle méthode est compatible avec la fabrication de secteurs de distributeurs multi-pales de fonderie.

Le plus fréquemment, ladite première portion est de forme évasée mais le procédé de l'invention permet tout type de forme.

Les zones de raccordement entre deux portions de surface non coplanaires des protubérances au moins en partie ont un profil courbe de manière à éviter la formation d'arêtes vives. On dit qu'elles sont rayonnées. Le ou Les rayons de courbure des surfaces rayonnées est ou sont d'au moins 0,1 mm, de préférence 0,2 mm. La courbure de ces surfaces est éventuellement évolutive.

Conformément à une autre caractéristique, on usine dans la pièce venue de fonderie une seconde portion d'orifice mettant en communication le fond de la première portion avec la surface interne de la paroi. La section de cette seconde portion d'orifice est avantageusement calibrée de manière à doser le débit d'air. Cette portion est de forme tubulaire à section circulaire ou autre, notamment oblongue, en forme de fente par exemple.

Selon une méthode préférée, l'usinage est effectué au moyen d'un faisceau laser mais d'autres moyens peuvent être mis en oeuvre.

L'invention couvre également la pièce de turbomachine obtenue selon le procédé et comportant des orifices d'évacuation d'air de refroidissement dont les zones de raccordement des premières portions avec la paroi externe de la pièce sont rayonnées.

On décrit maintenant l'invention plus en détail en relation avec un mode de réalisation non limitatif illustré sur les dessins annexés et sur lesquels
La figure 1 montre une aube mobile de turbine refroidie;
La figure 2 montre une vue en coupe de la paroi au niveau d'un orifice d'évacuation d'air de refroidissement selon l'art antérieur ;
La figure 3 montre en coupe un modèle de pièce dans son moule à cire ;
Les figures 4 à 6 montrent les étapes de réalisation de trous évasés selon l'invention ;
Les figures 7 et 8 montrent des vues en perspective d'un orifice évasé selon l'invention.

Comme on le voit sur la figure 1, une aube mobile 1 comprend un pied 3, une plate-forme 5 et une pale 7. L'aube est montée par le pied dans un logement approprié sur la jante d'un disque de turbine. Lorsqu'elle est de type refroidi, l'aube est creuse et comprend des cavités agencées pour la circulation d'air de refroidissement. Une fraction de cet air est dirigée à travers la paroi de la pale par des orifices calibrés. Une partie de ces orifices sont de forme simple, tubulaire. D'autres orifices 10 comportent une portion évasée de manière à diriger l'air le long de la paroi et permettre de former un film ou une pellicule de protection de cette dernière. Ces orifices 10 à portion évasée vers l'aval sont par exemple disposés le long du bord d'attaque de la pale sur la face extrados en 10a ou bien le long d'une ligne globalement radiale sur la face intrados de la pale en lOb. Un autre exemple de rangée d'orifices à portion évasée se trouve le long du bord de fuite sur la face intrados en 10c.

On a représenté sur la figure 2 une vue en coupe selon le plan II - II de la paroi 71 de la pale à travers un orifice 10. On distingue une première portion évasée 10E débouchant sur la surface externe de la paroi 71 et une portion tubulaire 10T. La section de cette portion 10T détermine le débit de l'air de refroidissement à travers l'orifice. Le jet d'air est étalé latéralement dans la partie évasée 10E, et forme une pellicule ensemble avec les autres jets adjacents le long de la paroi de la pale.

En raison de la complexité de sa géométrie et des contraintes thermomécaniques auxquelles elle doit résister, ce type de pièce est fabriqué par fonderie à la cire perdue. On rappelle ci-après cette technique connue.

On réalise tout d'abord un modèle en cire ou autre matériau équivalent qui comprend un noyau de fonderie figurant les cavités internes de l'aubage. Ce noyau est lui-même fabriqué séparément et a généralement une forme complexe en plusieurs noyaux élémentaires. On place ce noyau dans un moule à cire et on injecte la cire dans l'espace ménagé entre le noyau et la paroi interne du moule. On obtient le modèle incorporant le noyau ; il est la réplique de la pièce à fondre.

Un exemple de pièce, ici une aube de turbine, est représenté sur la figure 3. Le modèle 20 en cire incorpore un noyau comprenant plusieurs éléments de noyau 21 a à 21d en matériau céramique. Le moule à cire 30 est ici constitué de deux parties 30a et 30b avec chacune une paroi de moulage 30a' et 30b' correspondant à l'enveloppe de la pièce. Le moule de l'exemple représenté est de forme simple mais selon la complexité de la pièce, il peut comprendre de multiples éléments.

Ensuite, on extrait du moule 30 le modèle en cire 20 et on le trempe dans des barbotines constituées de suspensions de particules céramiques pour l'enrober de couches successives et confectionner un moule carapace. Après avoir durci le moule par une cuisson, on élimine la cire. On obtient la pièce en coulant un métal en fusion qui vient occuper les vides entre la paroi intérieure du moule carapace et le noyau. Grâce à un germe ou un sélecteur approprié et un refroidissement contrôlé, le métal se solidifie selon une structure déterminée. Selon la nature de l'alliage et les propriétés attendues de la pièce résultant de la coulée, il peut s'agir de solidification dirigée à structure colonnaire, de solidification dirigée à structure monocristalline ou de solidification équiaxe respectivement. Les deux premières familles de pièces concernent des superalliages pour pièces soumises à de fortes contraintes tant thermiques que mécaniques dans le turboréacteur, comme les aubes de turbine HP.

Selon la technique de l'art antérieur, on forme les trous évasés par usinage de la pièce venue de fonderie. L'orifice que l'on voit sur la figure 2 est obtenu par usinage EDM. On voit en particulier que la zone de raccordement entre la surface 71 ext et le trou évasé 10E présente une arête 10E1 qu'il n'est pas possible d'éviter. Un usinage de cette partie conduirait au mieux à la réalisation d'un chanfrein mais pas à un arrondi en raison en particulier de la faible dimension de ce type d'orifice. Les tolérance d'usinage ne permettraient pas un positionnent suffisamment précis de l'outil par rapport à la zone à usiner.

On propose selon l'invention de réaliser la dite première portion, évasée, des orifices directement sur le modèle en cire. De préférence le moule à cire dans lequel la cire est injectée présente l'empreinte des premières portions des orifices.

Sur la figure 4, on a représenté une vue en coupe au niveau de la surface interne 130a' du moule 130a et du modèle à travers une protubérance 132 de moulage d'une première portion conformément à l'invention. Les éléments de l'invention correspondant à ceux de l'art antérieur ont la même référence augmentée d'une centaine. La protubérance 132 a la forme de la première portion que l'on souhaite imprimer dans la paroi 120' du modèle 120 en cire. Afin de satisfaire aux contraintes du démoulage, les faces de la protubérance ne comprennent pas de partie formant un angle inférieur à un angle limite de démoulage par rapport à la direction de démoulage en cette zone, représentée par la flèche D. Lorsque le moule est constitué d'une pluralité d'éléments avec un insert spécifique pour la protubérance ou un groupe de protubérances, il suffit que l'angle soit défini par rapport à la direction de retrait de cet insert. L'emploi d'un insert présente l'avantage supplémentaire de faciliter la modification du profil des protubérances, par exemple en phase de développement de pièce. Il suffit de changer l'insert seul pour fabriquer une pièce avec le nouveau profil des ouvertures évasées.

La pièce 101 venue de fonderie présente dans sa paroi 171 une cavité 110E correspondant à la forme de la protubérance 132 que l'on a appliquée dans la paroi 120' du modèle en cire 120. Cette cavité 110E constitue la première portion de l'orifice que l'on souhaite creuser dans la paroi 120'. On termine la formation des orifices d'évacuation d'air de refroidissement en perçant le fond de la cavité 110E, par faisceau laser par exemple. Ce perçage forme un canal tubulaire 110T. La section de ce canal 110T est déterminée par le débit d'air souhaité et sa forme peut être avantageusement circulaire ou oblongue. Ces deux étapes sont illustrées par les figures 5 et 6.

Sur les figures 7 et 8, on voit une réalisation d'orifice 110 d'évacuation d'air de refroidissement qu'il est possible d'obtenir selon le procédé de l'invention dans une paroi 171 qu'il s'agit de refroidir par film d'air. Les différentes portions de surface sont représentées avec des segments de génératrices directrices pour en montrer le caractère tridimensionnel.

On voit la première portion 110E, de forme évasée, débouchant sur la surface externe 171ext. de la paroi 171. Une seconde portion 110T, tubulaire, est usinée dans le fond la première portion et débouche sur la surface interne 171int. de la paroi 171. La cavité 110E a un fond A, dont la forme vue de dessus, est sensiblement trapézoïdale. La cavité est tournée vers l'aval par rapport au sens d'écoulement des gaz. Ce fond est incliné entre la portion tubulaire 110T et le bord A1 de raccordement à la surface extérieure 171 ext. de la paroi 171. Les flancs L1 et L2 de la cavité sont incurvés en forme de secteurs cylindriques L1A et L2A concave, ici à profil évolutif, le long de leur zone de raccordement avec le fond A. Les surfaces sont dites rayonnées. Le rayon de courbure de ces surfaces est avantageusement d'au moins 0,1 mm. et varie le long du profil. Les flancs L1 et L2 comprennent également des portions de surface incurvées L1S et L2S, à profil évolutif, en direction de la surface de la paroi 171ext. Le flanc de la cavité situé transversalement entre les deux flancs latéraux L1 et L2 comprend aussi une partie rayonnée BS convexe de raccordement avec la surface extérieure 171ext. de la paroi 171, et des portions rayonnées concaves avec les flancs L1 et L2.

Ces portions de surface rayonnées L1S, L2S et BS sont complémentaires des surfaces de raccordement des protubérances 132 avec la surface 130a' du moule à cire 130a dans lequel le modèle est moulé. Il suffit de conformer correctement les protubérances pour obtenir une pièce sans arête vive en ces endroits.

Ces portions de raccordement rayonnées présentant un rayon de courbure, par exemple de 0,2 mm, avec un minimum de 0,1 mm. Elles limitent les contraintes thermiques et mécaniques dans ces zones et réduisent les occurrences d'amorce de crique. On améliore ainsi globalement la tenue mécanique de la pièce et sa durée de vie.

Un autre avantage par rapport à l'usinage EDM est l'obtention de surfaces présentant une faible rugosité, favorable aérodynamiquement. Par exemple la rugosité Ra par EDM est typiquement de 4,5 µm. Obtenir une valeur plus faible est très onéreux. Par le procédé de fonderie on obtient aisément un état de surface plus fin ; Ra = 1,2 µm par exemple.

On note que la ligne d'intersection de la zone tubulaire 110T avec le fond de la première portion 110 E n'est pas rayonnée dans la mesure où elle est obtenue par usinage.

## Revendications

1. Procédé de réalisation d'orifices (110) d'évacuation de fluide de refroidissement dans une paroi (171) d'une pièce fabriquée selon la technique de la fonderie à la cire perdue avec formation d'un modèle dans un moule à cire, la paroi (171) comportant une surface interne (171int) et une surface externe (171ext), les orifices comportant une première portion (110E) débouchant à la surface externe (171ext) de la paroi, **caractérisé par le fait qu'**il consiste à ménager dans le modèle en cire des cavités correspondant aux premières portions (110E) desdits orifices (110) de la pièce, par le moyen de protubérances (132) dans le moule à cire ayant une forme avec des zones de raccordement rayonnées ayant un profil courbe, complémentaire à celle des dites premières portions (110E), de telle sortie que le modèle présente lesdites cavités et que la pièce en sortie de fonderie comporte les dites premières portions des orifices préformées, puis à usiner dans la pièce venue de fonderie une seconde portion (110T) d'orifice, mettant en communication le fond de la première portion (110E) d'orifice avec la surface interne (171int) de la paroi.

2. Procédé selon la revendication précédente selon lequel les cavités correspondant aux dites premières portions (110E) des orifices sont de forme évasée

3. Procédé selon l'une des revendications 1 à 2 selon lequel les zones de raccordement, au moins en partie, ménagées sur les cavités correspondant aux dites premières portions (110E) des orifices sont rayonnées, avec un profil courbe.

4. Procédé selon la revendication 3 selon lequel la zone de raccordement entre les flancs des cavités correspondant aux dites premières portions (110E) des orifices, avec la surface externe du modèle est rayonnée, avec un profil courbe.

5. Procédé selon la revendication 3 ou 4 selon lequel le(s) rayon(s) de courbure des surfaces rayonnées est (sont) d'au moins 0,1 mm.

6. Procédé selon la revendication précédente selon lequel le(s) rayon(s) de courbure des surfaces rayonnées est (sont) de 0,2 mm.

7. Procédé selon l'une des revendications 3 à 6 selon lequel le rayon de courbure le long du profil des surfaces rayonnées est évolutif.

8. Procédé selon la revendication 1 selon lequel on usine la seconde portion (110T) d'orifice en forme de tube.

9. Procédé selon la revendication précédente selon lequel l'usinage est effectué au moyen d'un faisceau laser ou par EDM.

10. Pièce de turbomachine obtenue selon le procédé de l'une des revendications précédentes comportant des orifices d'évacuation d'air de refroidissement avec des éléments de paroi, dont les zones (BS) de raccordement des premières portions d'orifice avec la paroi externe (171ext) de la pièce sont rayonnées, avec un profil courbe.

11. Pièce selon la revendication précédente dont les rayons de courbure des surfaces rayonnées sont d'au moins 0,1 mm.

## Claims

1. Method for forming coolant discharge orifices (110) in a wall (171) of a part produced in accordance with the lost-wax casting process with formation of a model in a wax mould, the wall (171) comprising an inner surface (171int) and an outer surface (171ext), the orifices comprising a first portion (110E) which opens into the outer surface (171 ext) of the wall, **characterised in that** the method involves forming, in the wax model, cavities which correspond to the first portions (110E) of said orifices (110) in the part by means of protrusions (132) in the wax mould which are shaped with radiating connection regions and have a curved profile, this shaping being complementary to that of said first portions (110E), in such a way that the model has said cavities and the cast part comprises said first portions of the preformed orifices, then machining in the cast part a second orifice portion (110T) which connects the base of the first portion (110E) of the orifice to the inner surface (171 int) of the wall.

2. Method according to the preceding claim, wherein the cavities corresponding to said first portions (110E) of the orifices are flared in shape.

3. Method according to either claim 1 or claim 2, wherein the connection regions, at least in part, formed over the cavities corresponding to said first portions (110E) of the orifices radiate with a curved profile.

4. Method according to claim 3, wherein the connection region connecting the flanks of the cavities corresponding to said first portions (110E) of the orifices to the outer surface of the model radiates with a curved profile.

5. Method according to either claim 3 or claim 4, wherein the radius/radii of curvature of the radiating surfaces is/are at least 0.1 mm.

6. Method according to the preceding claim, wherein the radius/radii of curvature of the radiating surfaces is/are 0.2 mm.

7. Method according to any one of claims 3 to 6, wherein the radius of curvature progresses along the profile of the radiating surfaces.

8. Method according to claim 1, wherein the second portion (110T) of the orifice is machined into a tubular shape.

9. Method according to the preceding claim, wherein the machining is carried out by means of a laser beam or by EDM.

10. Turbomachine part formed in accordance with the method of any one of the preceding claims and comprising cooling air discharge orifices with wall elements, of which the regions (BS) connecting the first portions of the orifice to the outer wall (171 ext) of the part radiate with a curved profile.

11. Part according to the preceding claim, of which the radii of curvature of the radiating surfaces are at least 0.1 mm.

## Patentansprüche

1. Verfahren zur Herstellung von Kühlfluid-Auslassöffnungen (110) in einer Wand (171) eines Bauteils, das gemäß der Technik des Wachsausschmelz-Gießverfahrens mit dem Formen eines Modells in einer Wachsform hergestellt wird, wobei die Wand (171) eine Innenfläche (171int) und eine Außenfläche (171ext) aufweist, wobei die Öffnungen einen ersten Abschnitt (110E) aufweisen, der an der Außenfläche (171ext) der Wand mündet, **dadurch gekennzeichnet, dass** es darin besteht, in dem Wachsmodell den ersten Abschnitten (110E) der Öffnungen (110) des Bauteils entsprechende Hohlräume mit Hilfe von Ausstülpungen (132) in der Wachsform vorzusehen, die eine Form mit strahlenförmigen Verbindungszonen mit einem gekrümmten Profil haben, die komplementär zu derjenigen der ersten Abschnitte (110E) ist, derart, dass das Modell die Hohlräume aufweist und das Bauteil am Ende des Gießverfahrens die ersten Abschnitte der vorgeformten Öffnungen aufweist, dann in das von der Gießerei kommende Bauteil einen zweiten Öffnungsabschnitt (110T) einzuarbeiten, der den Boden des ersten Öffnungsabschnitts (110E) mit der Innenfläche (171int) der Wand verbindet.

2. Verfahren nach dem vorhergehenden Anspruch, gemäß dem die den ersten Abschnitten (110E) der Öffnungen entsprechenden Hohlräume eine aufgeweitete Form haben.

3. Verfahren nach einem der Ansprüche 1 bis 2, gemäß dem die Verbindungszonen, die auf den Hohlräumen entsprechend den ersten Abschnitten (110E) der Öffnungen vorgesehen sind, zumindest zum Teil strahlenförmig mit einem gekrümmten Profil sind.

4. Verfahren nach Anspruch 3, gemäß dem die Verbindungszone zwischen den Flanken der Hohlräume entsprechend den ersten Abschnitten (110E) der Öffnungen und der Außenfläche des Modells strahlenförmig mit einem gekrümmten Profil ist.

5. Verfahren nach Anspruch 3 oder 4, gemäß dem der Krümmungsradius (die Krümmungsradien) der strahlenförmigen Flächen mindestens 0,1 mm beträgt (betragen).

6. Verfahren nach dem vorhergehenden Anspruch, gemäß dem der Krümmungsradius (die Krümmungsradien) der strahlenförmigen Flächen 0,2 mm beträgt (betragen).

7. Verfahren nach einem der Ansprüche 3 bis 6, gemäß dem der Krümmungsradius entlang dem Profil der strahlenförmigen Flächen entwickelbar ist.

8. Verfahren nach Anspruch 1, gemäß dem der zweite Öffnungsabschnitt (110T) rohrförmig bearbeitet wird.

9. Verfahren nach dem vorhergehenden Anspruch, gemäß dem die Bearbeitung mittels eines Laserstrahls oder EDM erfolgt.

10. Turbomaschinen-Bauteil, das gemäß dem Verfahren eines der vorhergehenden Ansprüche erhalten wird, das Kühlluft-Auslassöffnungen mit Wandelementen aufweist, deren Verbindungszonen (BS) der ersten Öffnungsabschnitte mit der Außenwand (171ext) des Bauteils strahlenförmig mit einem gekrümmten Profil sind.

11. Bauteil nach dem vorhergehenden Anspruch, bei welchem die Krümmungsradien der strahlenförmigen Flächen mindestens 0,1 mm betragen.
